# EUROPÄISCHE PATENTANMELDUNG

(11) **EP 4 782 385 A1**
(43) Veröffentlichungstag der Anmeldung: **29.07.2026**
(21) Anmeldenummer: 26151710.6
(22) Anmeldetag: 14.01.2026
(51) Int. Cl.: B66C 3/04, B66C 3/16

(54) **MEHRSCHALENGREIFER UND BAUMASCHINE**

(30) Priorität: 28.01.2025 DE 202025100419 U
(71) Anmelder: Mieger Greifer KG, 88422 Bad Buchau (DE)
(72) Erfinder: Mieger, Rolf, 88422 Bad Buchau (DE)
(74) Vertreter: Lorenz Seidler Gossel Part. mbB

(57) **Zusammenfassung**

Mehrschalengreifer (10), umfassend mindestens drei doppelwirkende Plungerzylinder (12) mit jeweils einem Zylinder und einer darin verschiebbar gelagerten Kolbenstange (16), einen Kopfabschnitt (20) mit einem Verteiler, über welchen die Plungerzylinder mit Hydrauliköl versorgbar sind, einen Bodenabschnitt (20, 22), an welchem mindestens drei durch die Plungerzylinder bewegbare Greiferschalen (1) anbringbar sind wobei die Plungerzylinder zwischen Kopf- und Bodenabschnitt angeordnet sind, wobei Kopf- und Bodenabschnitt über parallel zu den Plungerzylindern verlaufende Schrauben (24) miteinander verbunden sind.

## Beschreibung

Die vorliegende Erfindung betrifft einen Mehrschalengreifer nach dem Oberbegriff des Anspruchs 1 sowie eine Baumaschine mit einem derartigen Mehrschalengreifer.

Mehrschalengreifer sind in verschiedenen Ausführungsvarianten aus dem Stand der Technik bekannt und weisen üblicherweise einen auf dem Verschwenken mehrerer Greiferschalen mittels einer oder mehrerer hydraulischer Kolben-Zylinder-Einheiten bzw. Hydraulikzylinder basierenden Antrieb auf. Eine Möglichkeit der Ausgestaltung eines solchen Antriebs besteht darin, die Hydraulikzylinder über deren Zylindergehäuse (nachfolgend nur "Zylinder") an eine Trägerstruktur des Greifers schwenkbar anzulenken und die Kolbenstangen mit den zugeordneten Greiferschalen zu koppeln, sodass ein Aus- oder Einfahren der Kolbenstangen zum Verschwenken bzw. Schließen oder Öffnen der Greiferschalen führt.

Für manche Einsätze ist es notwendig Mehrschalengreifer niedriger Bauart zu verwenden. Derartige Mehrschalengreifer sind im Stand der Technik bereits bekannt. Um die Reduzierung der Bauhöhe zu erreichen, tauchen die Differentialzylinder in den Greiferarm ein, wobei der jeweilige Zylinder im oberen Bereich des Tragteiles an gebolzt ist und wobei der Greiferarm unterhalb gelagert ist. Diese Anordnung hat den Nachteil, dass sich beim Schließen des Greifers die Schließkraft verringert und somit das zu hebende Gut schlechter aufgenommen und gehalten werden kann. Ein weiterer Nachteil ist die offene Bauweise des Greiferarms, wodurch das aufzunehmende Material eindringen kann und zu Schäden führt. Weiter sind die vorhandenen Versorgungsleitungen für die Hydraulikölzufuhr und -abfuhr extrem gefährdet, da die zulässigen Verlegeradien meist nicht einzuhalten sind. Das führt zu Verschleiß der Schläuche und erhöhtem Wartungsaufwand. Aufgrund der Platzverhältnisse werden die Hydraulikleitungen häufig mit kleinem Durchmesser verlegt, wodurch erhebliche Staudrücke und dadurch Energieverluste einhergehen. Ein weiterer Nachteil ist die Montage und die Demontage der Schläuche im Falle der Erstmontage bzw. Instandsetzung.

Für Mehrschalengreifer üblicher Bauart besteht eine andere beispielsweise aus der DE10 2006 004 856 A1 bekannte Möglichkeit darin, einen oder mehrere doppelt wirkende Plungerzylinder (auch als Tauchkolbenzylinder bezeichnet) fest, d.h. nicht verschwenkbar, am Greifer anzuordnen. Die Kolbenstangen der Plungerzylinder weisen dabei üblicherweise Lageraugen auf, die sich durch Betätigung der Plungerzylinder, d.h. durch entsprechende Druckbeaufschlagung linear bewegen, typischerweise entlang der Längsachse des Greiferantriebs. Durch Kopplung der Lageraugen der Kolbenstangen mit den zugeordneten Greiferschalen, lassen sich die Greiferschalen verschwenken.

Der vorliegenden Erfindung liegt daher die Aufgabe zugrunde, einen Mehrschalengreifer der vorgenannten Bauart dahingehend weiterzubilden, dass er in niedriger Bauart konstruktiv aus wenigen Teilen besteht und so einfach und kostengünstig herstellbar ist und gleichzeitig im Betrieb nicht störanfällig ist.

Erfindungsgemäß wird diese Aufgabe durch einen Mehrschalengreifer mit den Merkmalen des Anspruchs 1 sowie eine Baumaschine mit den Merkmalen des Anspruchs 11 gelöst. Vorteilhafte Ausführungsformen der Erfindung ergeben sich aus den Unteransprüchen und der nachfolgenden Beschreibung.

Demnach wird ein Mehrschalengreifer mit mindestens drei doppelwirkenden Plungerzylindern mit jeweils einem Zylinder und einer darin verschiebbar gelagerten Kolbenstange, einem Kopfabschnitt mit einem Verteiler, über welchen die Plungerzylinder mit Hydrauliköl versorgbar sind, einen Bodenabschnitt an welchem mindestens drei durch die Plungerzylinder bewegbare Greiferschalen anbringbar sind, vorgeschlagen, wobei die Plungerzylinder zwischen Kopf- und Bodenabschnitt angeordnet sind und wobei Kopf- und Bodenabschnitt über parallel zu den Plungerzylindern verlaufende Schrauben miteinander verbunden sind.

In einer Ausführungsform ist es vorgesehen, dass die Kolbenstangen der Plungerzylinder jeweils ein Lagerauge aufweisen, über welches die Kolbenstangen jeweils mit einer Greiferschale koppelbar sind. Die Kopplung zwischen Kolbenstange und Greiferschale erfolgt insbesondere über eine Koppelstange, welche mit dem Lagerauge der Kolbenstange und mit der Greiferschale jeweils schwenkbar verbunden ist.

Erfindungsgemäß besteht der Antrieb des Mehrschalengreifers im Wesentlichen aus dem Kopfabschnitt und dem Bodenabschnitt und den zwischen diesen angeordneten Plungerzylindern, wobei Kopf- und Bodenabschnitt durch die parallel zu den Plungerzylindern verlaufenden Schrauben zusammengehalten werden. Somit ist der Antrieb des Mehrschalengreifers sehr einfach und leicht montierbar aufgebaut.

Mittels der Koppelstange, die den Plungerzylinder mit der jeweiligen Greiferschale verbindet, wird die Greiferschale verschwenkt und zwar in der Weise, dass sie beim Schließen zuerst eine höhere Schließkraft für die Gutaufnahme erzeugt. Hierdurch lässt sich insbesondere auch für eine flache bzw. niedrige Bauart eines Mehrschalengreifers eine hohe Schließkraft realisieren. Aufgrund der geschlossenen ausgeführten Greiferschale und der Anordnung der Plungerzylinder ist im Unterschied zum Stand der Technik ein optimaler Schutz des gesamten Greifersystems gewährleistet.

In einer Ausführungsform ist es vorgesehen, dass die Plungerzylinder an ihren Enden jeweils in entsprechenden Ausnehmungen des jeweiligen Kopf - und Bodenabschnitts aufzunehmen. Hierdurch lässt sich eine einfache und stabile Montage der Plungerzylinder erreichen.

Gemäß einer besonders vorteilhaften Ausführungsform werden die Plungerzylinder alternativ zur vorgenannten Variante durch die entsprechenden Ausnehmungen des jeweiligen Kopf- und Bodenabschnitts selbst gebildet. Die Hydraulikölversorgung kann hier in besonders effizienter Weise im Kopfabschnitt bzw. Bodenabschnitt vorgesehen werden. Dies ermöglicht eine besonders kompakt bauende Konstruktion, durch die ein besonders flach bauender Mehrschalengreifer realisiert werden kann.

In einer weiteren Ausführungsform ist vorgesehen, dass der Kopfabschnitt und/oder der Bodenabschnitt als Guss-/Brennteil oder Schweißteil ausgeführt ist. Hierdurch ist eine sehr einfache und kostengünstige Herstellung dieser wesentlichen Bestandteile des Antriebs für die Mehrschalengreifer gegeben.

In einer weiteren Ausführung weisen die Kolbenstangen jeweils ein Lagerauge auf, über welches die Kolbenstangen jeweils mit einer Greiferschale mittels einer Koppelstange koppelbar sind.

In einer weiteren Ausführungsform ist es vorgesehen, dass die Plungerzylinder jeweils ganz oder teilweise durch ein Schutzblech bedeckt sind, welches einen außerhalb des Zylinders verlaufenden Teil der Kolbenstange überdeckt. Der außerhalb des Zylinders verlaufende Teil befindet sich vorzugsweise zwischen zwei beabstandeten Zylinderteilen. Vorzugsweise sind die Schutzbleche gebogen, insbesondere halbschalenförmig gebogen, und verlaufen entlang eines Teils des Außenumfangs der Zylinder. Durch die Schutzbleche werden die frei verlaufenden Bereiche der Kolbenstangen gegen Verunreinigungen und mechanische Beschädigungen geschützt. Der Begriff "Schutzblech" ist hierbei breit auszulegen und insbesondere nicht so zu verstehen, dass das Schutzblech zwingend aus Metall gefertigt sein muss. Vielmehr können neben Metall auch andere Materialien wie Kunststoff oder Verbundmaterialien zum Einsatz kommen.

Vorzugsweise weisen die Schutzbleche eine Öffnung bzw. einen Längsschlitz auf, durch die mit den Kolbenstangen verbundene bzw. an diesen ausgebildete Lageraugen zur Kopplung mit den Greiferschalen hindurchragen. Die Schutzbleche überdecken vorzugsweise auch Bereiche der Zylinderteile.

In einer weiteren Ausführungsform ist es vorgesehen, dass der Bodenabschnitt eine Bodenplatte umfasst, an welcher vorzugsweise Lageraugen zum Anlenken von Greiferschalen angeordnet sind.

In einer weiteren Ausführungsform ist es vorgesehen, dass die Zylinder der Plungerzylinder an den kopfabschnittseitigen Enden jeweils Hydraulikanschlüsse zur Versorgung von Druckkammern der Plungerzylinder mit Hydrauliköl aufweisen, welche durch in einem im Kopfabschnitt integrierten Verteiler ausgebildete Hydraulikkanäle gebildet sind. Die Hydraulikkanäle im Verteiler können von einem mittigen Bereich aus radial bzw. sternförmig zu den einzelnen Zylindern verlaufen bzw. sich verzweigen.

In einer weiteren Ausführungsform ist es vorgesehen, dass jeder Zylinder eines Plungerzylinders einen ersten und einen zweiten Hydraulikanschluss aufweist, wobei der erste Hydraulikanschluss eine Verbindung zu einer sich unmittelbar an diesen anschließenden kopfseitigen Druckkammer und der zweite Hydraulikanschluss eine Verbindung zu einer sich auf der anderen Seite der Kolbenstange befindenden bodenseitigen im Bodenabschnitt angeordneten Druckkammer bildet. Der zweite Hydraulikanschluss und die bodenseitige Druckkammer sind über ein Verbindungsrohr miteinander verbunden, welches durch eine vorzugsweise koaxial zur Mittelachse der Kolbenstange verlaufende Längsbohrung in der Kolbenstange reicht bzw. verläuft. Die Druckkammern und Kolbenstangen bzw. die Verbindungen der Hydraulikanschlüsse mit den jeweiligen Druckkammern können so ausgebildet sein, wie dies in der DE 20 2005 017 762 U1 offenbart ist.

In einer weiteren Ausführungsform ist ein Drehantrieb mit einer hydraulischen Drehdurchführung vorgesehen, welcher sich an den Kopfabschnitt, insbesondere an den Verteiler, anschließt, und vorzugsweise ein Lagerauge zur Befestigung des Antriebs an einer Baumaschine, beispielsweise am Stiel eines Hydraulikbaggers, aufweist.

Die vorliegende Erfindung betrifft ferner eine Baumaschine, insbesondere einen Hydraulikbagger, mit einem erfindungsgemäßen Mehrschalenreifer. Dabei ergeben sich offensichtlich dieselben Vorteile und Eigenschaften wie für den erfindungsgemäßen Mehrschalengreifer, weshalb an dieser Stelle auf eine wiederholende Beschreibung verzichtet wird.

In einer Ausführungsform ist es vorgesehen, dass die Baumaschine ein Hydrauliksystem umfasst, mittels welchem die Plungerzylinder über den Verteiler des Antriebs mit Hydrauliköl versorgbar sind. Das Hydrauliksystem umfasst insbesondere eine Hydraulikquelle.

Weitere Merkmale, Einzelheiten und Vorteile der Erfindung ergeben sich aus den nachfolgend anhand der Figuren erläuterten Ausführungsbeispielen. Es zeigen:
- Figur 1:: einen erfindungsgemäßen Mehrschalengreifer in geöffneter Position gemäß einem Ausführungsbeispiel in einer perspektivischen Ansicht;
- Figur 2:: den erfindungsgemäßen Mehrschalengreifer gemäß Figur 1 in geschlossener Position in einer perspektivischen Ansicht;
- Figur 3:: eine Seitenansicht des erfindungsgemäßen Mehrschalengreifer gemäß Figur 1;
- Figur 4:: eine Draufsicht auf den erfindungsgemäßen Mehrschalengreifer gemäß Figur 1 und
- Figur 5:: einen vertikalen Teilschnitt entlang der Linie A-A gemäß Figur 4 durch einen erfindungsgemäßen Antrieb.

Die Figur 1 zeigt ein Ausführungsbeispiel des erfindungsgemäßen Mehrschalengreifer 10 in einer perspektivischen Ansicht, wobei es sich hierbei um Mehrschalengreifer 10 mit fünf verschwenkbaren Greiferschalen 1 handelt. Der Mehrschalengreifer, auch als Polypgreifer bezeichnet, ist am Stiel eines Hydraulikbaggers befestigbar, welcher ihn mit Hydrauliköl versorgt. Selbstverständlich sind auch andere Ausführungsformen denkbar, beispielsweise eine dreiteilige Ausführungsform. In der Figur 1 ist der Mehrschalengreifer in geöffneter Stellung gezeigt, während er in der Figur 2, die ebenfalls in perspektivischer Ansicht gezeigt ist, in geschlossener Stellung dargestellt ist.

Der erfindungsgemäße Mehrschalengreifer 10 umfasst fünf doppelwirkende Plungerzylinder 12, welche jeweils einer der Greiferschalen 1 zugeordnet und mit diesen jeweils über eine Koppelstange 2 gekoppelt sind. Die Plungerzylinder 12 sind jeweils zweigeteilt und parallel zueinander (in der Figur 1 vertikal) ausgerichtet. Die Plungerzylinder 12 sind im hier dargestellten Ausführungsbeispiel durch entsprechende Ausnehmungen 13 in einem Bodenabschnitt 22 des Mehrschalengreifers 10 und einem Kopfabschnitt 20 des Mehrschalengreifers 10 gebildet. Sie sind gleichverteilt auf einer gedachten Kreisbahn um die vertikale Drehachse des Mehrschalengreifers 10 angeordnet (vgl. die Draufsicht gemäß Figur 4).

Der Bodenabschnitt 22 umfasst eine Bodenplatte 34, an der Paare von Lageraugen 36 ausgebildet sind, an denen die Greiferschalen 1 jeweils um eine horizontale Achse schwenkbar angelenkt sind, wie in der Figur 5 gezeigt. Der Kopfabschnitt 20 umfasst einen Verteiler 40, innerhalb welchem mehrere Hydraulikkanäle 44 zur Versorgung der in den Ausnehmungen 13 integrierten Plungerzylinder 12 mit Hydrauliköl einer Baumaschine (z.B. eines Hydraulikbaggers) ausgebildet sind. Oben an den Verteiler 40 schließt sich ein Drehantrieb 50 mit einer hydraulischen Drehdurchführung (nicht gezeigt) an, durch welche das Hydrauliköl der Baumaschine in bekannter Weise in den Verteiler 40 geleitet werden kann. Über den Drehantrieb 50, welcher an der Oberseite ein Lagerauge (nicht gezeigt) zur Verbindung des Mehrschalengreifers 10 bzw. Greifers mit der Baumaschine aufweist, lässt sich der Greifer um eine zentrale (in der Figur 5 vertikale) Drehachse drehen.

Die Doppelplungerzylinder 12, auch als doppeltwirkende Tauchkolbenzylinder bezeichnet, weisen jeweils Zylinder und eine darin verschiebbar gelagerte Kolbenstange 16 auf. Dabei sind die Zylinder zweigeteilt und umfassen jeweils zwei voneinander axial (d.h. entlang der Längsachse des Mehrschalengreifers 10) beabstandete Zylinderteile 15. Im mittleren Bereich, d.h. im Bereich zwischen den Zylinderteilen 15, verläuft die Kolbenstange 16 frei, d.h. außerhalb des Zylinders. Im hier dargestellten Ausführungsbeispiel sind die beabstandeten Zylinderteile 15 durch die Ausnehmungen 13 im Bodenabschnitt 22 bzw. im Kopfabschnitt 20 gebildet. Hierdurch lässt sich eine flach bauende sehr kompakte Konstruktion realisieren.

Die Kolbenstangen 16 weisen jeweils ein nach außen abstehendes Lagerauge 18 auf, an welches jeweils die Koppelstange 2 (oder zwei parallele Kolbenstangen 2, wie in den Figuren gezeigt) der zugeordneten Greiferschale 1 angelenkt ist, um eine lineare (in der Figur 1 vertikale) Bewegung der Kolbenstange 16 auf die Greiferschale 1 zu übertragen und diese um den Anlenkpunkt an der Bodenplatte 34 zu verschwenken. Um eine freie Bewegung der Lageraugen 18 zu ermöglichen, sind die Abstände der Zylinderteile 15 so gewählt, dass sich die Lageraugen 18 stets im freien Bereich, also innerhalb des Zwischenraums bewegen. Alternativ wäre auch ein einteiliger Zylinder mit einem entsprechenden Längsschlitz im Bewegungsbereich des Lagerauges 18 möglich.

Parallel zu den Plungerzylindern 12 verlaufen, wie in Figur 5 gezeigt Schrauben 24, über die der Kopfabschnitt 20 und der Bodenabschnitt 22 miteinander verbunden sind.

Um die freiliegenden Abschnitte der Kolbenstangen 16 vor Verunreinigungen und Beschädigungen zu schützen, weisen die Plungerzylinder 12 jeweils ein Schutzblech 32 auf, das zwischen den Zylinderteilen 15 verläuft.

Die Hydraulikversorgung der Plungerzylinder 12 erfolgt in bekannter Weise durch Leitungen, die im Kopfabschnitt 20 bzw. Bodenabschnitt 22 integriert sind.

Die Figur 5 zeigt einen (vertikalen) Querschnitt des Mehrschalengreifers 10 durch die Linie A-A der Figur 4. Die Plungerzylinder 12 bzw. die oberen Zylinderteile 15 weisen jeweils am oberen Ende jeweils zwei integrierte Hydraulikanschlüsse (oder in anderen Worten jeweils einen Hydraulikanschluss mit zwei Eingängen) auf. Die Hydraulikanschlüsse sind mit den Druckkammern der Plungerzylinder 12 verbunden. Die Verbindungen können gemäß der DE 20 2005 017 762 U1 ausgebildet sein, d.h. ein Hydraulikanschluss führt direkt in die angrenzende Druckkammer innerhalb des oberen Zylinderteils 15 und der andere Hydraulikanschluss führt über ein Verbindungsrohr, welches durch eine Längsbohrung in der Kolbenstange 16 verläuft, in die Drucckammer auf der anderen Seite der Kolbenstange, d.h. innerhalb des unteren Zylinderteils 15.

Die innerhalb des Verteilers 40 ausgebildeten Hydraulikkanäle 44 sind direkt mit den Hydraulikanschlüssen der Zylinder verbunden. Die Hydraulikleitungen 44 verlaufen im integrierten Verteiler 40 ausgehend von zwei Eingängen 45 an der Oberseite, welche wiederum mit Hydraulikleitungen des Drehantriebs 50 verbunden sind, und verzweigen sich dann innerhalb des Verteilers 40 sternförmig nach außen zu den jeweiligen Plungerzylindern 12 hin. Pro Zylinder sind zwei Hydraulikkanäle 44 vorgesehen.

### Bezugszeichenliste:

- 1: Greiferschale
- 2: Koppelstange
- 10: Mehrschalengreifer
- 12: Plungerzylinder
- 13: Ausnehmung
- 15: Zylinderteil
- 16: Kolbenstange
- 18: Lagerauge
- 20: Kopfabschnitt
- 22: Bodenabschnitt
- 24: Schrauben
- 32: Schutzblech
- 34: Bodenplatte
- 36: Lagerauge
- 40: Verteiler
- 44: Hydraulikkanal
- 45: Eingang
- 50: Drehantrieb

## Patentansprüche

1. Mehrschalengreifer (10), umfassend mindestens drei doppelwirkende Plungerzylinder (12) mit jeweils einem Zylinder und einer darin verschiebbar gelagerten Kolbenstange (16), einen Kopfabschnitt (20) mit einem Verteiler, über welchen die Plungerzylinder (12) mit Hydrauliköl versorgbar sind, einen Bodenabschnitt (22), an welchem mindestens drei durch die Plungerzylinder (12) bewegbare Greiferschalen (1) anbringbar sind, wobei die Plungerzylinder (12) zwischen Kopf- und Bodenabschnitt (20, 22) angeordnet sind,
**dadurch gekennzeichnet,**
**dass** Kopf- und Bodenabschnitt (20, 22) über parallel zu den Plungerzylindern (12) verlaufende Schrauben (24) miteinander verbunden sind.

2. Mehrschalengreifer (10) nach Anspruch 1, **dadurch gekennzeichnet, dass** die Plungerzylinder (12) an ihren Enden jeweils in entsprechenden Ausnehmungen (13) des jeweiligen Kopf- und Bodenabschnitts (20, 22) aufgenommen sind.

3. Mehrschalengreifer (10) nach Anspruch 1, **dadurch gekennzeichnet, dass** die Plungerzylinder (12) jeweils durch entsprechende Ausnehmungen (13) des jeweiligen Kopf- und Bodenabschnitts (20, 22) gebildet sind.

4. Mehrschalengreifer (10) nach Anspruch 1, 2 oder 3, **dadurch gekennzeichnet, dass** der Kopfabschnitt (20) und/oder der Bodenabschnitt (22) als Guss-/Brennteil oder Schweißteil ausgeführt ist.

5. Mehrschalengreifer (10) nach einem der vorhergehenden Ansprüche, **dadurch gekennzeichnet, dass** die Kolbenstangen (16) jeweils ein Lagerauge (18) aufweisen, über welches die Kolbenstangen (16) jeweils mit einer Greiferschale (1) mittels einer Koppelstange (2) koppelbar sind.

6. Mehrschalengreifer (10) nach einem der vorhergehenden Ansprüche, **dadurch gekennzeichnet, dass** die Plungerzylinder (12) jeweils ganz oder teilweise durch ein Schutzblech (32) bedeckt sind, welches einen außerhalb des Zylinders verlaufenden Teil der Kolbenstange (16) überdeckt.

7. Mehrschalengreifer (10) nach einem der vorhergehenden Ansprüche, **dadurch gekennzeichnet, dass** der Bodenabschnitt (22) eine Bodenplatte (34) umfasst, an welcher vorzugsweise Lageraugen (36) zum Anlenken von Greiferschalen (1) angeordnet sind.

8. Mehrschalengreifer (10) nach einem der vorhergehenden Ansprüche, **dadurch gekennzeichnet, dass** die Zylinder am kopfabschnittseitigen Ende Hydraulikanschlüsse zur Versorgung von Druckkammern der Plungerzylinder (12) mit Hydrauliköl aufweisen, welche durch in einem Verteiler (40) ausgebildeten Hydraulikkanäle) gebildet sind.

9. Mehrschalengreifer (10) nach Anspruch 8, **dadurch gekennzeichnet, dass** jeder Zylinder einen ersten und einen zweiten Hydraulikanschluss aufweist, wobei der erste Hydraulikanschluss eine Verbindung zu einer sich unmittelbar anschließenden kopfseitigen Druckkammer und der zweite Hydraulikanschluss eine Verbindung zu einer sich auf der anderen Seite der Kolbenstange (16) befindenden bodenseitigen Druckkammer bildet, wobei der zweite Hydraulikanschluss und die bodenseitige Druckkammer über ein Verbindungsrohr miteinander verbunden sind, welches durch eine Längsbohrung in der Kolbenstange (16) verläuft, wobei die Längsbohrung vorzugsweise koaxial zur Mittelachse der Kolbenstange (16) verläuft.

10. Mehrschalengreifer (10) nach einem der vorhergehenden Ansprüche, **dadurch gekennzeichnet, dass** ein Drehantrieb (50) mit einer hydraulischen Drehdurchführung vorgesehen ist, welcher sich an den Kopfabschnitt (20), insbesondere an den Verteiler (40), anschließt und vorzugsweise ein Lagerauge (52) zur Befestigung des Mehrschalengreifers (10) an einer Baumaschine aufweist.

11. Baumaschine, insbesondere Hydraulikbagger, mit einem Mehrschalengreifer nach einem der Ansprüche 1 - 10, wobei die Baumaschine vorzugsweise ein Hydrauliksystem umfasst, mittels welchem die Plungerzylinder (12) über den Verteiler (40) mit Hydrauliköl versorgbar sind.
